# FASCICULE DE BREVET EUROPEEN

(11) **EP 2 981 765 B1**
(45) Date de publication et mention de la délivrance du brevet: **12.07.2017**
(21) Numéro de dépôt: 14715886.9
(22) Date de dépôt: 03.04.2014
(51) Int. Cl.: F24C 7/04

(54) **APPAREIL DE CHAUFFAGE AVEC DISPOSITIF DE SECURITE**
HEATING DEVICE WITH SAFETY MECHANISM
HEIZGERÄT MIT SICHERHEITSVORRICHTUNG

(30) Priorité: 03.04.2013 FR 1353007
(43) Date de publication de la demande: 10.02.2016
(73) Titulaire: Société Muller & Cie, 75018 Paris (FR)
(72) Inventeur: LEBLANC, Alexandre, F-51170 Fismes (FR)
(74) Mandataire: Ipside
(86) Numéro de dépôt international: PCT/EP2014/056756
(87) Numéro de publication internationale: WO 2014/161969

(56) Documents cités:
- EP-A2- 0 074 748
- CH-A2- 702 395
- FR-A1- 2 589 994
- FR-A1- 2 764 050
- US-A- 4 990 747

## Description

La présente invention se rapporte au domaine du chauffage domestique. Plus particulièrement, la présente invention se rapporte à un appareil de chauffage comprenant un élément rayonnant constitué d'une plaque de verre. Il est classique qu'un appareil de chauffage comporte un bâti comprenant une face arrière fixée à une paroi verticale ; un élément rayonnant constitué d'une plaque de verre, formant une façade de l'appareil, et dont une face arrière est reliée au bâti par l'intermédiaire d'un ou plusieurs moyens de fixation ; et un support muni d'un moyen de chauffage de l'élément rayonnant disposé contre la face arrière de l'élément rayonnant.

Cependant, l'élément rayonnant d'un tel appareil de chauffage, de par la fragilité du matériau qui le constitue, est susceptible de se briser sous l'effet d'un choc et de se disloquer en une multitude de petits morceaux. Les bris de l'élément rayonnant se répandent alors sur le sol, générant ainsi un risque de blessure pour un utilisateur.

Par exemple, le document EP 0 074 748 A2 divulgue un appareil de chauffage comprenant un bâti, une face arrière du bâti étant apte à être fixée à une paroi verticale, un élément rayonnant constitué d'une plaque de verre formant une façade de l'appareil, le bâti comportant un moyen de fixation par l'intermédiaire duquel une face arrière de l'élément rayonnant est reliée audit bâtai.

La présente invention a pour objectif de remédier aux inconvénients de l'art antérieur..

Plus précisément, la présente invention a pour objet un appareil de chauffage comprenant un bâti dont une face arrière est apte à être fixée à une paroi verticale; un élément rayonnant constitué d'une plaque de verre formant une façade de l'appareil, le bâti comportant au moins un moyen de fixation par l'intermédiaire duquel une face arrière de l'élément rayonnant est reliée audit bâti ; un support solidaire du bâti, muni sur une première face d'un moyen de chauffage de l'élément rayonnant, dont une deuxième face est collée contre la face arrière de l'élément rayonnant, et dont le bâti est solidaire du support via le moyen de fixation. Un tel appareil a pour avantage, lorsque l'élément rayonnant se brise, de maintenir en place les morceaux de l'élément rayonnant sur le support qui lui est lié par collage, et de maintenir le support, avec les morceaux de l'élément rayonnant collés dessus, sur l'appareil de chauffage. Les risques pour l'utilisateur sont amoindris et l'évacuation de l'appareil défectueux est plus facile et surtout moins dangereuse.

Selon un mode de réalisation de l'invention, le bâti est solidaire de la deuxième face du support.

Selon ce mode de réalisation, le support comporte une première zone accueillant le moyen de chauffage et une deuxième zone recouvrant le bâti.

Un tel support présente l'avantage de ne chauffer que l'élément rayonnant, et non le bâti, évitant ainsi une surchauffe dudit bâti. Un tel support présente également l'avantage d'éviter d'éventuels problèmes d'isolation électrique.

Selon ce mode de réalisation, le support comporte un premier élément apte à former la première zone, solidaire d'un deuxième élément apte à former la deuxième zone, le premier et le deuxième élément étant distincts.

Selon un autre mode de réalisation de l'invention, le bâti est solidaire de la première face du support.

Selon ce mode de réalisation le support comporte une première zone accueillant le moyen de chauffage et une deuxième zone recouverte par le bâti et solidaire de la face arrière de l'élément rayonnant.

Selon ce mode de réalisation, le bâti forme préférentiellement un pont en dessous duquel s'étend la première zone du support.

Selon un mode de réalisation de l'invention, le moyen de fixation comporte une première branche solidaire du support et une deuxième branche solidaire du bâti.

Selon un mode de réalisation de l'invention, le support est un film plastique et le moyen de chauffage est une piste en aluminium.

L'invention sera mieux comprise à la lecture de la description qui suit et à l'examen des figures qui l'accompagnent. Celles-ci sont données à titre indicatif et nullement limitatif de l'invention. Les figures montrent :
- Figure 1 : une vue de dessus, schématique et en coupe, d'un appareil de chauffage selon un mode de réalisation de l'invention ;
- Figure 2 : une vue de dos, schématique, de l'appareil de chauffage auquel le bâti a été retiré, selon le mode de réalisation présenté à la figure 1 ;
- Figure 3 : une vue de dessus, schématique et en coupe, d'un appareil de chauffage selon un autre mode de réalisation de l'invention que celui présenté aux figures 1 et 2 ;
- Figure 4 : une vue de dessus, schématique et en coupe, d'un appareil de chauffage selon un autre mode de réalisation de l'invention que ceux présentés aux figures 1 et 2 et à la figure 3 ;
- Figure 5 : une vue de dos, schématique, de l'appareil de chauffage auquel le bâti a été retiré, selon le mode de réalisation présenté à la figure 4.

La figure 1 montre un appareil (100) de chauffage selon un exemple de réalisation de l'invention. Ledit appareil (100) de chauffage comporte un bâti (101). Une face 102 arrière du bâti 101 est apte à être fixée à une paroi verticale. Selon cet exemple de réalisation, le bâti (101) est en outre muni de parois (103, 104) latérales disposées de part et d'autre de la face (102) arrière. Selon des exemples de réalisation, le bâti (101) est également muni d'un socle et/ou d'un couvercle.

L'appareil (100) de chauffage objet de l'invention comporte un élément (105) rayonnant formant une façade (106) dudit appareil (100). Selon cet exemple de réalisation, l'élément (105) rayonnant a la forme d'une plaque recouvrant le bâti (101). L'élément (105) rayonnant est constitué d'un matériau fragile, susceptible de se briser en morceaux, comme par exemple du verre.

Le bâti (101) comporte un moyen (107, 108) de fixation par l'intermédiaire duquel une face (109) arrière de l'élément (105) rayonnant est reliée audit bâti (101). Selon cet exemple, le bâti (101) comporte deux moyens (107, 108) de fixation disposés chacun à proximité d'un bord (116, 117) latéral de la face (109) arrière de l'élément (105) rayonnant.

Selon un exemple de réalisation de l'invention, le bâti (101) est directement collé à la face (109) arrière de l'élément (105) rayonnant. Selon un autre exemple de réalisation, le bâti (101) est fixé à la face (109) arrière de l'élément (105) rayonnant par des moyens d'emboîtement élastique. Selon une variante, le bâti (101) est fixé à la face (109) arrière de l'élément (105) rayonnant par des vis ou des assemblages boulonnés. Selon une autre variante, le bâti (101) est fixé à la face (109) arrière de l'élément (105) rayonnant par des points de soudure.

Selon cet exemple de réalisation, les moyens (107, 108) de fixation comportent chacun une première branche (110, 111) et une deuxième branche (112, 113), disposées en équerre l'une par rapport à l'autre. La première branche (110, 111) de chacun des moyens (107, 108) de fixation est solidaire de la face (109) arrière de l'élément (105) rayonnant, et la deuxième branche (112, 113) est solidaire d'une face (114, 115) interne du bâti (101). Selon cet exemple, la deuxième branche (112, 113) de chacun des moyens (107, 108) de fixation est solidaire de la face (114, 115) interne des parois (103, 104) latérales. La première branche (110, 111) des moyens (107, 108) de fixation est dirigée dans une direction opposée au bord (116, 117) latéral le plus proche de l'élément (105) rayonnant.

La première branche (110, 111) des moyens (107, 108) de fixation est collée à la face (109) arrière de l'élément (105) rayonnant, et la deuxième branche (112, 113) est reliée au bâti (101) au moyen d'un assemblage boulonné. Selon un autre exemple de réalisation la première branche (110, 111) est également rendue solidaire de la face (109) arrière de l'élément (105) rayonnant par l'intermédiaire de moyens d'emboîtement élastique, de points de soudure ou de vis, et la deuxième branche (112, 113) est rendue solidaire du bâti (101) par l'intermédiaire de moyens d'emboîtement élastique, de points de soudure ou de colle.

La figure 2 montre une vue de dos de l'appareil (100) de chauffage duquel le bâti (101) a été retiré, selon le mode de réalisation de l'invention illustré à la figure 1.

L'appareil (100) de chauffage comporte un support (118) muni sur une première face (119) d'un moyen (120) de chauffage de l'élément (105) rayonnant. De préférence, le support (118) occupe une surface légèrement inférieure à la face (109) arrière de l'élément (105) rayonnant. Dans l'exemple, la face (109) arrière de l'élément (105) rayonnant et le support (118) ont une forme sensiblement complémentaire. Le moyen (120) de chauffage est disposé sur le support (118) de sorte à chauffer de manière sensiblement homogène l'élément (105) rayonnant. Le support (118) est par exemple un film plastique, et le moyen (120) de chauffage est par exemple une piste en aluminium. Avantageusement, le moyen (120) de chauffage est recouvert par un deuxième film plastique.

Une deuxième face (121) du support (118), opposée à la première face (119), est collée à la face (109) arrière de l'élément (105) rayonnant. Ainsi, lorsque l'élément (105) rayonnant se brise, le collage de la deuxième face (121) du support (118) contre l'élément (105) rayonnant maintient les morceaux de l'élément (105) rayonnant ensembles, en place sur le support (118).

Le support (118) est solidaire du bâti (101). De cette manière, lorsque l'élément (105) rayonnant se brise, le support (118) et donc les morceaux de l'élément (105) rayonnant collés sur la deuxième face (121) dudit support sont maintenus sur l'appareil (100) de chauffage. Le support (118) est de solidaire du bâti (101) par collage.

Dans l'exemple présenté aux figures 1 et 2, le bâti (101) est solidaire de la deuxième face (121) du support (118). Autrement dit, le support (118) recouvre le bâti (101). Le support (118) recouvre par exemple la face (114, 115) interne des parois (103, 104) latérales du bâti (101) et/ou la face interne du couvercle et/ou du socle du bâti (101). Selon cet exemple de réalisation, le support (118) recouvre la première branche (110, 111) des moyens (107, 108) de fixation. Selon des variantes de réalisation, ledit support (118) recouvre totalement ou partiellement la première branche (110, 111).

Dans l'exemple présenté aux figures 1 et 2, le support (118) comporte une première zone (122) accueillant le moyen (120) de chauffage, et une deuxième zone (123) recouvrant le bâti (101). De cette manière, le moyen (120) de chauffage ne chauffe par conduction que l'élément (105) rayonnant, et non le bâti (101), évitant ainsi une surchauffe dudit bâti (101). Une telle solution évite également d'éventuels problèmes d'isolation électrique. Dans l'exemple, la première zone (122) est sensiblement centrale, et la deuxième zone (123) est sensiblement en bordure du support (118).

Selon une variante illustrée à la figure 3, le support (118) comporte un premier élément (124) apte à former la première zone (122), solidaire d'un deuxième élément (125) apte à former la deuxième zone (123). Le premier élément (124) et le deuxième élément (125) sont distincts. Selon cet exemple, le premier élément (124) est collé sur le deuxième élément (125). De cette manière, le premier élément (124) du support 118 est collé à l'arrière de l'élément (105) rayonnant au cours d'une étape, et le deuxième élément (125) est collé sur le bâti (101) et sur le premier élément (124) au cours d'une autre étape, simplifiant ainsi la fabrication de l'appareil (100).

Selon un autre mode de réalisation de l'invention présenté aux figures 4 et 5, le bâti (101) est solidaire de la première face (119) du support (118). Le bâti (101) est, par exemple, collé à ladite première face (119) dudit support (118). Selon cet exemple, la première branche (110, 111) de chacun des moyens (107, 108) de fixation est solidaire de la première face (119) du support (118). Ainsi, la première branche (110, 111) comporte une première partie solidaire de la face (109) arrière de l'élément (105) rayonnant et une deuxième partie solidaire de la première face (119) du support (118).

Dans l'exemple présenté aux figures 4 et 5, le support (118) comporte une première zone (126) accueillant le moyen (120) de chauffage et une deuxième zone (127) recouverte par bâti (101) et recouvrant la face (109) arrière de l'élément (105) rayonnant. De cette manière, le moyen (120) de chauffage ne chauffe par conduction que l'élément (105) rayonnant, et non l'élément (105) rayonnant et le bâti (101), évitant ainsi une surchauffe du bâti (101). Une telle solution évite également d'éventuels problèmes d'isolation électrique.

Dans l'exemple illustré aux figures 4 et 5, les moyens (107, 108) de fixation forment chacun un pont (128) en dessous duquel la première zone (126) du support (118) s'étend. Ainsi, la zone chauffée par le moyen (120) de chauffage est augmentée.

L'appareil (100) de chauffage est particulièrement avantageux lorsque l'élément (105) rayonnant se brise sous l'effet d'un choc. Le collage du support (118) contre l'élément (105) rayonnant permet de maintenir en place les bris de l'élément (105) rayonnant sur le support (118), et le collage du support (118) sur la première branche (110, 111) des moyens (107, 108) de fixation ou de la première branche (110, 111) sur le support (118) permet de maintenir le support (118) et donc les bris de l'élément (105) rayonnant sur l'appareil (100). Ainsi, les bris de l'élément (105) rayonnant ne se répandent pas au sol et les risques d'accident pour un utilisateur sont amoindris.

## Revendications

1. Appareil (100) de chauffage comprenant :
- un bâti (101), une face (102) arrière du bâti étant apte à être fixée à une paroi verticale ;
- un élément (105) rayonnant constitué d'une plaque de verre formant une façade (106) de l'appareil, le bâti comportant un moyen (107, 108) de fixation par l'intermédiaire duquel une face (109) arrière de l'élément rayonnant est reliée audit bâti ;
ledit appareil étant **caractérisé en ce que** :
- un support (118) est muni sur une première face (119) d'un moyen (120) de chauffage de l'élément rayonnant, et dont une deuxième face (121) est disposée contre la face arrière de l'élément rayonnant ;
- la deuxième face du support est collée à la face arrière de l'élément rayonnant ;
- le bâti est solidaire du support via le moyen (107, 108) de fixation.

2. Appareil selon la revendication 1, dans lequel le bâti (101) est solidaire de la deuxième face (121) du support (118).

3. Appareil selon la revendication 2, dans lequel le support (118) comporte une première zone (122) accueillant le moyen (120) de chauffage et une deuxième zone (123) recouvrant du bâti (101).

4. Appareil selon la revendication 3, dans lequel le support (118) comporte une premier élément (124) apte à former la première zone (122), solidaire d'un deuxième élément (125) apte à former la deuxième zone (123), le premier et le deuxième éléments étant distincts.

5. Appareil selon la revendication 1, dans lequel le bâti (101) est solidaire de la première face (119) du support (118).

6. Appareil selon la revendication 5, dans lequel le support (118) comporte une première zone (126) accueillant le moyen (120) de chauffage et une deuxième zone (127) recouverte par le bâti (101) et solidaire de la face (109) arrière de l'élément (105) rayonnant.

7. Appareil selon la revendication 6, dans lequel le bâti (101) forme un pont (128) en dessous duquel s'étend la première zone (126) du support (118).

8. Appareil selon l'une des revendications 1 à 7, dans lequel le moyen (107, 108) de fixation comporte une première branche (110, 111) solidaire du support (118) et une deuxième branche (112, 113) solidaire du bâti (101).

9. Appareil selon l'une des revendications 1 à 8, dans lequel le support (118) est un film plastique et le moyen (120) de chauffage est une piste en aluminium.

## Patentansprüche

1. Heizgerät (100), welches umfasst:
- einen Rahmen (101), wobei eine Rückseite (102) des Rahmens geeignet ist, an einer vertikalen Wand befestigt zu werden;
- ein strahlendes Element (105), das aus einer Glasplatte besteht, die eine Vorderseite (106) des Geräts bildet, wobei der Rahmen ein Befestigungsmittel (107, 108) aufweist, über welches eine Rückseite (109) des strahlenden Elements mit dem Rahmen verbunden ist;
wobei das Gerät **dadurch gekennzeichnet ist, dass**:
- eine Halterung (118) auf einer ersten Seite (119) mit einem Mittel (120) zur Erwärmung des strahlenden Elements ausgestattet ist, während ihre zweite Seite (121) an der Rückseite des strahlenden Elements anliegend angeordnet ist;
- die zweite Seite der Halterung an die Rückseite des strahlenden Elements geklebt ist;
- der Rahmen über das Befestigungsmittel (107, 108) fest mit der Halterung verbunden ist.

2. Gerät nach Anspruch 1, wobei der Rahmen (101) mit der zweiten Seite (121) der Halterung (118) fest verbunden ist.

3. Gerät nach Anspruch 2, wobei die Halterung (118) einen ersten Bereich (122), der das Mittel (120) zur Erwärmung aufnimmt, und einen zweiten Bereich (123), der den Rahmen (101) bedeckt, aufweist.

4. Gerät nach Anspruch 3, wobei die Halterung (118) ein erstes Element (124) aufweist, das geeignet ist, den ersten Bereich (122) zu bilden, und mit einem zweiten Element (125) fest verbunden ist, das geeignet ist, den zweiten Bereich (123) zu bilden, wobei das erste und das zweite Element verschieden sind.

5. Gerät nach Anspruch 1, wobei der Rahmen (101) mit der ersten Seite (119) der Halterung (118) fest verbunden ist.

6. Gerät nach Anspruch 5, wobei die Halterung (118) einen ersten Bereich (126), der das Mittel (120) zur Erwärmung aufnimmt, und einen zweiten Bereich (127), der von dem Rahmen (101) bedeckt wird und mit der Rückseite (109) des strahlenden Elements (105) fest verbunden ist, aufweist.

7. Gerät nach Anspruch 6, wobei der Rahmen (101) eine Brücke (128) bildet, unter welcher sich der erste Bereich (126) der Halterung (118) erstreckt.

8. Gerät nach einem der Ansprüche 1 bis 7, wobei das Befestigungsmittel (107, 108) einen ersten Schenkel (110, 111), der mit der Halterung (118) fest verbunden ist, und einen zweiten Schenkel (112, 113), der mit dem Rahmen (101) fest verbunden ist, aufweist.

9. Gerät nach einem der Ansprüche 1 bis 8, wobei die Halterung (118) eine Kunststofffolie ist und das Mittel (120) zur Erwärmung eine Aluminiumbahn ist.

## Claims

1. Heating apparatus (100) comprising:
- a frame (101), a rear face (102) of the frame being able to be fixed to a vertical wall;
- a radiating element (105) consisting of a glass plate forming a fagade (106) of the apparatus, the frame comprising a fixing means (107, 108) by means of which a rear face (109) of the radiating element is connected to said frame;
said apparatus being **characterized in that**:
- a support (118) is provided on a first face (119) with a means (120) for heating the radiating element, and a second face (121) of which is arranged against the rear face of the radiating element;
- the second face of the support is adhesively bonded to the rear face of the radiating element;
- the frame is secured to the support via the fixing means (107, 108).

2. Apparatus according to Claim 1, in which the frame (101) is secured to the second face (121) of the support (118).

3. Apparatus according to Claim 2, in which the support (118) comprises a first region (122) receiving the heating means (120) and a second region (123) covering the frame (101).

4. Apparatus according to Claim 3, in which the support (118) comprises a first element (124) able to form the first region (122), secured to a second element (125) able to form the second region (123), the first and the second elements being separate.

5. Apparatus according to Claim 1, in which the frame (101) is secured to the first face (119) of the support (118) .

6. Apparatus according to Claim 5, in which the support (118) comprises a first region (126) receiving the heating means (120) and a second region (127) covered by the frame (101) and secured to the rear face (109) of the radiating element (105).

7. Apparatus according to Claim 6, in which the frame (101) forms a bridge (128) beneath which there extends the first region (126) of the support (118).

8. Apparatus according to one of Claims 1 to 7, in which the fixing means (107, 108) comprises a first branch (110, 111) secured to the support (118) and a second branch (112, 113) secured to the frame (101).

9. Apparatus according to one of Claims 1 to 8, in which the support (118) is a plastic film and the heating means (120) is an aluminium track.
